# EUROPÄISCHE PATENTSCHRIFT

(11) **EP 1 788 187 B1**
(45) Veröffentlichungstag und Bekanntmachung des Hinweises auf die Patenterteilung: **02.12.2009**
(21) Anmeldenummer: 06019562.5
(22) Anmeldetag: 19.09.2006
(51) Int. Cl.: E06B 9/84

(54) **Fangvorrichtung für Verschlussvorrichtung**
Fall protection device for a closure
Dispositif antichute pour fermeture

(30) Priorität: 22.11.2005 DE 202005018238 U
(43) Veröffentlichungstag der Anmeldung: 23.05.2007
(73) Patentinhaber: Sigl Elektromotoren GmbH & Co. KG, 83714 Miesbach (DE)
(72) Erfinder: Mittermeyer, Wolfgang, 83714 Miesbach (DE)
(74) Vertreter: Laufhütte, Dieter

(56) Entgegenhaltungen:
- DE-U- 29 812 074

## Beschreibung

Die Erfindung betrifft eine Fangvorrichtung für Verschlussvorrichtungen, wie beispielsweise Tore, nach dem Oberbegriff des Anspruchs 1. Aus der DE 29812074 U ist ein solche Fangvorrichtung bekannt.

Derartige Fangvorrichtungen dienen als Absturzsicherung für Verschlussvorrichtungen, die ein mit einer als Wickelwelle dienenden Abriebswelle drehfest verbundenen Schneckenrad und einer selbsthemmenden Schnecke, die mit einer Antriebswelle in Verbindung steht, ausgestattet sind.

Derartige Fangeinrichtungen kommen bei Toren, deren Flügelgewicht nicht durch Federn ausgeglichen wird, zum Einsatz, um deren sicheren Betrieb zu gewährleisten. Hier wird im Fall eines Tragmittelbruchs am Antrieb ein Abstürzen des Torflügels verhindert. Derartige Fangvorrichtungen können direkt an der Torwelle angebracht werden oder im Antrieb integriert sein.

Es sind bereits integrierte Fangvorrichtungen bekannt geworden, die im Falle eines Tragmittelbruches die Last über einen zweiten, lastfrei mitlaufenden Schneckenradsatz auffangen. Ferner sind Fangmechanismen bekannt, bei denen ein Hilfsschneckenrad (annähernd) lastfrei mitläuft und sich im Falle eines Tragmittelbruchs relativ zum Arbeitsschneckenrad verdreht. Dadurch können einerseits federbelastete Bolzen freigegeben werden, um in entsprechende Taschen einzurasten, die geeignet sind, die Last formschlüssig abzufangen. Gemäß einer anderen Alternative können drehbar gelagerte Klemmstücke verdreht werden, so dass sie sich radial an die Gehäusewand anlegen und die Last reibschlüssig zum Stehen bringen.

Beispielsweise aus der DE 22 22 503 C ist eine selbsttätig wirkende Sperrvorrichtung zum Verhindern eines ungewollten Abrollens eines Rolltores, Rollgitters, Rollladens oder dergleichen der eingangs angegebenen Art bekannt, bei der die Fangvorrichtung darin besteht, dass zwei auf der Wickelwelle angeordnete Schneckenräder jeweils von einer eigenen Schnecke angetrieben werden. Dabei ist ein Schneckenantrieb als Arbeitstrieb ständig unter Last, während der andere Schnekkenantrieb als Hilfsschneckentrieb unbelastet mitläuft. Die selbsthemmende und begrenzt axial verschiebbar gelagerte Hilfsschnecke steht selbstlastfrei mit ihrem Hilfsschneckenrad in Verbindung. Bei einem Versagen des Arbeitsschneckenantriebes kommt der Hilfsschneckenantrieb unter Last, wobei gleichzeitig an einer vorgesehenen Sollbruchstelle die Weiterleitung des Antriebsmoments zur Hilfsschnecke unterbrochen wird. Danach bleibt die Last durch die Selbsthemmung des Hilfsschneckentriebes stehen, wobei die Hilfsschnecke an einem gehäusefesten Anschlagbolzen zur Anlage kommt. Bei dieser bekannten Fangvorrichtung sind die Antriebsschnecke und die Hilfsschnecke auf parallelen, voneinander getrennten Wellen befestigt, deren kinematische Verbindung aus einem Stirnradgetriebe besteht. Wegen der zweiten Schneckenwelle, ihres Antriebes und der notwendigen Lagerungen baut diese bekannte Fangvorrichtung recht aufwendig.

Gemäß der DE 34 33 561 C wird dieser aufwendige Aufbau dadurch vereinfacht, dass nur noch ein Schneckenrad vorgesehen wird, das mit der selbsthemmenden Schnecke einerseits und der Hilfsschecke andererseits kämmt. Beide Schnecken sind hier als Globoid-Halbschnecken ausgebildet. Die selbsthemmende Schnecke und die Hilfsschnecke sind hintereinander auf einer gemeinsamen Arbeitswelle angeordnet. Die selbsthemmende Schnecke bildet mit der Antriebswelle eine drehfeste Einheit, während die Hilfsschnecke über einen Mitnehmer ständig unbelastet mitläuft und zum Ausgleich des Verschleißes an der selbsthemmenden Schnecke zwischen gehäusefesten Anschlägen axial verschiebbar gelagert ist. Bei einem Bruch der selbsthemmenden Schnecke stützt die selbsthemmende Hilfsschnecke, die hier als Fangschnecke dient, die Last gegen ihre Anschläge ab.

Sämtliche vorgenannten Varianten mit integrierter Fangvorrichtung weisen eine hohe Anzahl von Einzelteilen auf, die zu einem hohen Montageaufwand und damit zu vergleichsweise hohen Montagekosten führen.

Aufgabe der vorliegenden Erfindung ist es, eine Fangvorrichtung der eingangs angegebenen Art zur Verfügung zu stellen, die bei möglichst einfacher Bauart eine möglichst gute Betriebssicherheit ermöglicht.

Erfindungsgemäß wird die Aufgabe durch eine Fangvorrichtung gemäß der Merkmale des Anspruchs 1 gelöst. Demnach weist die für eine Verschlussvorrichtung, beispielsweise ein Tor, dienende Fangvorrichtung ein mit einer als Wickelwelle dienenden Abtriebswelle drehfest verbundenes Schneckenrad und eine selbsthemmende Schnecke auf, die mit einer Antriebswelle in Verbindung steht. Auf einem exzentrischen Bereich der Abtriebswelle ist zusätzlich ein Hilfsschneckenrad mit Spiel aufgesetzt, wobei das Hilfsschneckenrad ebenfalls eine betragsgleiche Exzentrizität wie die Abtriebswelle aufweist und derart montiert ist, dass sich die Exzentrizitäten bezogen auf die Achse der Abtriebswelle aufheben, wobei das Hilfsschneckenrad über einen verzahnten Bereich lastfrei der Bewegung des Schnekkenrades folgen kann. Dadurch ist das als Sicherheit dienende Hilfsschneckenrad keinem Verschleiß während des üblichen Betriebs unterworfen. Kommt es nun bei dem drehfest mit der Abtriebswelle verbundenen Schneckenrad durch Verschleiß oder Überlast zum Tragmittelbruch, verdreht sich das Hilfsschneckenrad gegenüber dem Exzenter der Abtriebswelle. Dadurch rückt der Außendurchmesser des Hilfsschneckenrades aus einer konzentrischen Position heraus. Dabei ist die Exzentrizität der Abtriebswelle und des Hilfsschneckenrades so ausgelegt, dass eine Selbsthemmung eintritt.

Gemäß einer bevorzugten Ausgestaltung der Erfindung bewegt sich das Hilfsschneckenrad bei Bewegung aus seiner konzentrischen Position heraus gegen einen zylindrischen Bereich des Getriebegehäuses. Die Exzentrizität ist hier so ausgelegt, dass zwischen Hilfsschneckenrad und Getriebegehäuse die Selbsthemmung eintritt.

Da die gesamte Fangvorrichtung aus nur einem Teil, nämlich dem aufgesetzten Hilfsschneckenrad besteht, ist dieses sehr leicht und kostengünstig zu montieren. Die Fangvorrichtung arbeitet unabhängig von der Drehzahl, Drehrichtung und Einbaulage des Getriebes und spricht stufenlos, das heißt unabhängig von der Teilung etwaiger Sperrorgane an.

Besonders vorteilhaft und gemäß einer weiteren vorteilhaften Ausgestaltung der Erfindung können am Hilfsschneckenrad Bereiche vorgesehen sein, die gezielt verformbar sind.

Weitere Merkmale, Einzelheiten und Vorteile der Erfindung werden anhand eines in der Zeichnung dargestellten Ausführungsbeispieles näher erläutert. Es zeigen:
- Figur 1:: eine explosionsartige Darstellung einer Fangvorrichtung gemäß einer Ausführungsform der vorliegenden Erfindung,
- Figur 2:: eine perspektivische Darstellung der zusammengebauten Fangvorrichtung,
- Figur 3:: eine Draufsicht auf die Fangvorrichtung gemäß Figur 2 und
- Figur 4:: eine Schnittdarstellung durch einen Teil der Fangvorrichtung.

Gemäß der Explosionsdarstellung in Figur 1 ist die Fangvorrichtung auf einer Abtriebswelle 10, die in Figur 1 nur teilweise dargestellt ist, angeordnet. Auf dieser Abtriebswelle 10 sitzt ein Schneckenrad 12, das über eine Nutfederverbindung 14 drehfest auf die Abtriebswelle aufschiebbar ist. Die Abtriebswelle weist zusätzlich einen Bereich 16 auf, der exzentrisch zur Achse 18 der Abtriebswelle ausgerichtet ist. Auf diesen exzentrischen Bereich 16 ist ein Hilfsschneckenrad 20 mit leichtem Spiel aufschiebbar, das eine exzentrische Bohrung 22 aufweist. Die Exzentrizitäten des Bereichs 16 der Abtriebswelle und der Bohrung 22 des Hilfsschneckenrades 20 heben sich bezogen auf die Achse 18 der Abtriebswelle ungefähr auf, so dass die Außendurchmesser des Schneckenrads 12 und des Hilfsschneckenrads 22 konzentrisch sind. Das Hilfsschneckenrad 20 kann über seinen verzahnten Bereich 24 der durch eine mit einer Antriebswelle verbundenen Schnecke 26 dem Schneckenrad 12 aufgeprägten Bewegung lastfrei und damit ohne Verschleiß folgen.

Kommt es nun durch Verschleiß oder Überlast zum Tragmittelbruch am Schnekkenrad 12, verdreht sich das Hilfsschneckenrad 20 aufgrund der Belastung gegenüber dem Exzenter 16 der Abtriebswelle 10. Diese Verdrehung wird durch das Spiel zwischen der exzentrischen Bohrung 22 und dem exzentrischen Bereich 16 ermöglicht. Aufgrund dieser Verdrehbewegung rückt der Außendurchmesser 26 des Hilfsschneckenrades 20 aus seiner konzentrischen Position heraus und drückt sich gegen einen zylindrischen Bereich 28 (vgl. Figur 4) des Getriebegehäuses.

Die Exzentrizität des exzentrischen Bereichs 16 der Abtriebswelle 10 und der exzentrischen Bohrung 22 des Hilfsschneckenrades 20 sind so ausgelegt, dass zwischen Hilfsschneckenrad 20 und Getriebegehäuse eine Selbsthemmung eintritt. Die sich aufbauenden radialen Kräfte stützen sich über entsprechend auf der Abtriebswelle 10 aufgebrachte Lager 30 und 32 am Getriebegehäuse ab und verhindern somit ein weiteres Verdrehen der Abtriebswelle 10 gegenüber dem Hilfsschneckenrad 24. Somit wird die Last, die als Drehmoment auf die Antriebswelle 10 wirkt, reibschlüssig abgebremst.

## Patentansprüche

1. Fangvorrichtung für Verschlussvorrichtungen, wie beispielsweise Tore, mit einem mit einer als Wickelwelle dienenden Abtriebswelle (10) drehfest verbundenen Schneckenrad (12) und einer selbsthemmenden Schnecke (26), die mit einer Antriebswelle in Verbindung steht,
**dadurch gekennzeichnet,**
**dass** auf einem exzentrischen Bereich der Abtriebswelle (10) ein Hilfsschneckenrade mit Spiel sitzt, wobei das Hilfsschneckenrad (20) eine betragsgleiche Exzentrizität wie die Abtriebswelle aufweist und derart montiert ist, dass sich die Exzentritäten bezogen auf die Achse der Abtriebswelle aufheben, wobei das Hilfsschneckenrad über seinen verzahnten Bereich (24) lastfrei der Bewegung des Schneckenrades folgen kann.

2. Fangvorrichtung nach Anspruch 1, **dadurch gekennzeichnet, dass** sich das Hilfsschneckenrad (20) bei Bewegung aus seiner konzentrischen Position heraus gegen einen zylindrischen Bereich des Getriebegehäuses abstützt.

3. Fangvorrichtung nach Anspruch 1 oder 2, **dadurch gekennzeichnet, dass** am Hilfsschneckenrad (20) Bereiche vorgesehen sind, die gezielt verformbar sind.

## Claims

1. Arrester device for closure devices, such as doors, for example, comprising a worm wheel (12), which is connected in a rotationally fixed manner to an output shaft (10) serving as a winding shaft, and a self-locking worm (26) which is connected to an input shaft, **characterized in that** an auxiliary worm wheel is seated with clearance on an eccentric region of the output shaft (10), wherein the auxiliary worm wheel (20) has an identical degree of eccentricity as the output shaft and is mounted in such a way that the eccentricities are cancelled out with respect to the axis of the output shaft, wherein the auxiliary worm wheel is able to follow the movement of the worm wheel in a load-free manner via its toothed region (24).

2. Arrester device according to Claim 1, **characterized in that**, when moving out of its concentric position, the auxiliary worm wheel (20) is supported against a cylindrical region of the gear housing.

3. Arrester device according to Claim 1 or 2, **characterized in that** regions are provided on the auxiliary worm wheel (20) that can be deformed in a targeted manner.

## Revendications

1. Dispositif anti-chute pour dispositifs de fermeture, comme par exemple des portails, avec une roue-vis reliée d'une manière immobile en rotation à un arbre mené (10) servant d'arbre d'enroulement et une vis auto-blocante (26), qui est en liaison avec un arbre menant,
**caractérisé en ce que** repose sur une zone excentrique de l'arbre mené (10) une roue-vis auxiliaire avec un jeu, où la roue-vis auxiliaire (20) présente une excentricité de même valeur que l'arbre mené et est montée de façon que les excentricités, rapportées à l'axe de l'arbre mené, s'annulent, où la roue-vis auxiliaire peut suivre par sa zone dentée (24) sans charge le mouvement de la roue-vis.

2. Dispositif anti-chute selon la revendication 1, **caractérisé en ce que** la roue-vis auxiliaire (20), lors d'un mouvement hors de sa position concentrique, s'appuie sur une zone cylindrique du carter d'engrenage.

3. Dispositif anti-chute selon la revendication 1 ou 2, **caractérisé en ce que** sont prévues à la roue-vis auxiliaire (20) des zones qui peuvent être déformées d'une manière ciblée.
